# EUROPÄISCHE PATENTSCHRIFT

(11) **EP 2 490 846 B1**
(45) Veröffentlichungstag und Bekanntmachung des Hinweises auf die Patenterteilung: **25.11.2015**
(21) Anmeldenummer: 10781815.5
(22) Anmeldetag: 13.10.2010
(51) Int. Cl.: B22D 41/24

(54) **FEUERFESTE EINHEIT FÜR EINEN SCHIEBEVERSCHLUSS AM AUSGUSS EINES BEHÄLTERS FÜR METALLSCHMELZE**
FIREPROOF UNIT FOR A SLIDING CLOSURE AT THE SPOUT OF A CONTAINER FOR METAL MELT
UNITÉ RÉFRACTAIRE DESTINÉE À UN OBTURATEUR À TIROIR SITUÉ SUR LA BUSETTE DE COULÉE D'UN CONTENANT POUR MÉTAL EN FUSION

(30) Priorität: 21.10.2009 CH 16162009
(43) Veröffentlichungstag der Anmeldung: 29.08.2012
(73) Patentinhaber: Stopinc Aktiengesellschaft, 6331 Hünenberg (CH)
(72) Erfinder: STEINER, Benno, CH-6244 Nebikon (CH); KELLER, Werner, CH-6312 Steinhausen (CH)
(74) Vertreter: Luchs, Willi
(86) Internationale Anmeldenummer: PCT/EP2010/006246
(87) Internationale Veröffentlichungsnummer: WO 2011/047799

(56) Entgegenhaltungen:
- EP-A1- 0 468 363
- EP-A1- 0 869 856
- EP-B1- 0 819 488
- WO-A1-2009/127333
- DE-C1- 4 012 093

## Beschreibung

Die Erfindung betrifft eine feuerfeste Einheit für einen Schiebeverschluss am Ausguss eines Metallschmelze enthaltenden Behälters, mit einem am Behälterausguss einsetzbaren feuerfesten Adapterstein, einer daran anschliessenden feuerfesten Bodenplatte, an welche eine verschiebbare feuerfeste Schieberplatte anschliessbar ist, welche ein Öffnen bzw. Schliessen des Schiebeverschlusses ermöglicht, wobei neben der an den Adapterstein anschliessenden ersten Bodenplatte eine zweite Bodenplatte angrenzt, welche für einen Wechsel der ersten Bodenplatte unterhalb den Adapterstein einschiebbar ist.

Schiebeverschlüsse am Ausguss von Behältern für Metallschmelze sind in verschiedensten Ausgestaltungen bekannt. Ein Schiebeverschluss, der insbesondere zum Öffnen und Schliessen einer Konverter-Ausgussöffnung verwendet wird, ist beispielsweise in der EP 0 819 488 B1 offenbart. Er umfasst einen Gehäuserahmen, in welchem eine stationäre feuerfeste Verschlussplatte (eine sogenannte Bodenplatte) sowie eine dieser gegenüber verschiebbare, in einer Schiebereinheit gehaltene feuerfeste Schieberplatte angeordnet sind. Die Schieberplatte ist mit ihrer oberen Gleitfläche an eine untere Gleitfläche der Bodenplatte dichtend anpressbar. Der Gehäuserahmen ist an einer behälterfesten Grundplatte lösbar angebracht, wobei die Bodenplatte über ihre obere Gleitfläche mit einem in der Grundplatte eingesetzten feuerfesten Ausguss-Kopfteil verspannbar ist. Im Giessbetrieb sind die Feuerfestteile starkem Verschleiss ausgesetzt. Es ist daher erforderlich, sie relativ häufig auszutauschen. Dazu muss der Gehäuserahmen jeweils von der Grundplatte gelöst werden.

Ein Schiebeverschluss gemäss der Druckschrift WO-A-2009/127333 ist mit einem an einem Ausguss des Behälters anbringbaren Gehäuserahmen versehen, in welchem eine feuerfeste Bodenplatte sowie eine Schiebereinheit mit einer an die Bodenplatte anpressbaren Schieberplatte und einer sich daran anschliessenden feuerfesten Ausgusshülse enthalten sind. Die Kassette ist mit einer neben der Bodenplatte angeordneten zweiten Bodenplatte versehen und kann im Gehäuserahmen quer zur Bewegungsrichtung der Schiebereinheit von einer Ausgangsstellung, in welcher die Bodenplatte sich in Betriebsstellung befindet, zu einer Endstellung, in welcher die zweite Bodenplatte die Betriebsstellung einnimmt, verschoben werden. Dadurch ist es möglich, die besonders bei Konvertern schnell verschleissende Bodenplatte rasch und bequem durch eine neue Bodenplatte zu ersetzen, ohne den Giessbetrieb zu unterbrechen.

Der vorliegenden Erfindung liegt die Aufgabe zugrunde, eine feuerfeste Einheit für einen Schiebeverschluss am Ausguss eines Behälters für Metallschmelze, insbesondere eines Konverters, zu schaffen, bei welcher die Wechselbarkeit der feuerfesten Bodenplatten dieser Einheit sicher und einfach erfolgen kann

Diese Aufgabe wird erfindungsgemäss durch eine Verschlussplatte mit den Merkmalen des Anspruches 1 sowie durch einen Schiebeverschluss mit den Merkmalen des Anspruches 7 gelöst.

Weitere bevorzugte Ausgestaltungen der erfindungsgemässen Verschlussplatte bilden den Gegenstand der abhängigen Ansprüche.

Mit der erfindungsgemässen feuerfesten Einheit kann die Auswechslung der Bodenplatten bei montiertem Schiebeverschluss problemlos ausgeführt werden.

Die Erfindung wird nachfolgend anhand der Zeichnung näher erläutert. Es zeigen:
- Fig. 1: einen Schiebeverschluss im Querschnitt, mit einer sich in einer Ausgangsstellung befindenden, zwei Bodenplatten enthaltenden Kassette; und
- Fig. 2: den Schiebeverschluss nach Fig. 5 im Querschnitt, mit der Kassette in einer Endstellung.

Ein Schiebeverschluss 1 gemäss Fig. 1 ist vorzugsweise am Ausguss eines Konverters angeordnet, von dem nur eine den Schiebeverschluss 1 tragende Grundplatte 32 sichtbar ist, in welcher ein feuerfester Adapterstein 21 montiert ist. Der Schiebeverschluss 1 hat einen Gehäuserahmen 30 mit einer Kassette 40, in welcher eine feuerfeste Bodenplatte 10 und eine ebenfalls feuerfeste zweite Bodenplatte 12 eingelegt sind. Im Gehäuserahmen 30 ist ferner eine Schiebereinheit 20 mit einer feuerfesten Schieberplatte 18 und einer sich daran anschliessenden feuerfesten Ausgusshülse 19 angeordnet.

Für das Öffnen bzw. Schliessen des Schiebeverschlusses 1 wird die Schiebereinheit 20 zusammen mit der Schieberplatte 18 und dem unter dieser befindlichen Ausgusshülse 19 senkrecht zur Bildebene bewegt, was nicht näher veranschaulicht ist.

Bei dem Schiebeverschluss 1 kann die eine Bodenplatte 10 durch Verschieben der Kassette 40 mittels eines beispielsweise als Zylindereinheit vorgesehenen Antriebes 34 aus der Betriebsstellung entfernt und durch die andere Verschlussplatte 12 ersetzt werden, ohne dass der Gehäuserahmen 30 demontiert werden muss.

Fig. 2 zeigt die feuerfeste Einheit 5 für den Schiebeverschluss 1, welche mit einem dem Behälterausguss einsetzbaren feuerfesten Adapterstein 21 versehen ist. Daran schliesst die feuerfeste Bodenplatte 10 an, an welche die verschiebbare feuerfeste Schieberplatte 18 und die Ausgusshülse 19 anschliessbar ist. Neben der an den Adapterstein 21 anschliessenden ersten Bodenplatte 10 grenzt eine zweite Bodenplatte 12 an. Die beiden Bodenplatten 10, 12 sind vorteilhaft mit ihren Aussenabmessungen identisch ausgebildet sind, wobei die erste Bodenplatte 1 mit ihrer Öffnung konzentrisch zu derjenigen des Adaptersteines 21 ausgerichtet ist.

Erfindungsgemäss weist der Adapterstein 21 in Richtung der zweiten Bodenplatte 12 eine solche Länge auf, dass er mit seiner unteren Gleitfläche 21' in Gleitkontakt mit dieser zweiten Bodenplatte 12 steht. Zweckmässigerweise steht der Adapterstein 21 zumindest über eine Länge von ein paar Millimetern in Gleitkontakt mit dieser zweiten Bodenplatte 12.

Der Adapterstein 21 weist eine runde Aussenform auf und liegt dementsprechend segmentförmig auf der oberen Gleitfläche 12' der zweiten Bodenplatte 12 auf. Er ist an seiner unteren Gleitfläche 21' zumindest in dem mit dieser zweiten Bodenplatte 12 stehenden Bereich mit einer Anschrägung 29 versehen. Vorteilhaft ist auch gegenüberliegend eine solche Anschrägung 29 vorgesehen, falls die Bodenplatte 10 von der andern Seite eingeschoben würde.

Die feuerfesten Teile dieser feuerfesten Einheit 5 sind jeweils aus wenigstens einem Zirkoneinsatz oder dergleichen und einer diesen umgebenden feuerfesten Masse umgeben. Zudem sind jeweils den Aussenumfang bildende Metallkassetten vorhanden. Der Boden- bzw. der Schieberplatte sind jeweils eine rundum vorhandene Abstufung 10", 12", 18' zugeordnet, die ein annähernd spielfreies Einlegen derselben in den Gehäuserahmen 30 bzw. in die Schiebereinheit 20 ermöglichen.

## Patentansprüche

1. Feuerfeste Einheit für einen Schiebeverschluss am Ausguss eines Metallschmelze enthaltenden Behälters, mit einem am Behälterausguss einsetzbaren feuerfesten Adapterstein (21), einer daran anschliessenden feuerfesten Bodenplatte (10), an welche eine verschiebbare feuerfeste Schieberplatte (18) anpressbar ist, welche ein Öffnen bzw. Schliessen des Schiebeverschlusses (1) ermöglicht, wobei neben der an den Adapterstein (21) anschliessenden ersten Bodenplatte (10) eine zweite Bodenplatte (12) angrenzt, welche für einen Wechsel der ersten Bodenplatte unterhalb den Adapterstein einschiebbar ist, **dadurch gekennzeichnet, dass** der Adapterstein (21) in Richtung der zweiten Bodenplatte (12) eine solche Länge aufweist, dass er mit seiner unteren Gleitfläche (21') in Gleitkontakt mit dieser zweiten Bodenplatte (12) steht.

2. Feuerfeste Einheit nach Anspruch 1, **dadurch gekennzeichnet, dass** der Adapterstein (21) zumindest über eine Länge von ein paar Millimetern in Gleitkontakt mit dieser zweiten Bodenplatte (12) steht.

3. Feuerfeste Einheit nach Anspruch 1, **dadurch gekennzeichnet, dass** der Adapterstein (21) eine runde Aussenform aufweist und segmentförmig auf der oberen Gleitfläche (12') der zweiten Bodenplatte (12) aufliegt.

4. Feuerfeste Einheit nach Anspruch 1, **dadurch gekennzeichnet, dass** der Adapterstein (21) an seiner unteren Gleitfläche (21') zumindest in dem mit dieser zweiten Bodenplatte (12) stehenden Bereich eine Anschrägung (29) aufweist.

5. Feuerfeste Einheit nach einem der vorhergehenden Ansprüche 1 bis 4, **dadurch gekennzeichnet, dass** die erste und zweite Bodenplatte (10, 12) mit ihren Aussenabmessungen identisch ausgebildet sind, wobei die erste Bodenplatte (10) mit ihrer Öffnung konzentrisch zu derjenigen des Adaptersteines (21) ausgerichtet ist.

6. Feuerfeste Einheit nach einem der vorhergehenden Ansprüche 1 bis 5, **dadurch gekennzeichnet, dass** den Bodenplatten (10, 12) für das Einlegen in einen Gehäuserahmen (3) jeweils eine rundum vorhandene Abstufung (10", 12") zugeordnet sind, welche gegen den Adapterstein (21) hin angeordnet sind.

7. Schiebeverschluss mit einer feuerfesten Einheit nach einem der vorhergehenden Ansprüche 1 bis 6, mit einem an einem Ausguss des Behälters anbringbaren Gehäuserahmen (30) zur Aufnahme einer feuerfesten Bodenplatte (10) sowie einer Schiebereinheit (20) mit einer an die Bodenplatte (10) abdichtend anpressbaren feuerfesten Schieberplatte (18), wobei neben der an einen beim Behälterausguss einsetzbaren Adapterstein (21) anschliessenden ersten Bodenplatte (10) eine zweite Bodenplatte (12) angrenzt, welche für einen Wechsel der ersten Bodenplatte unterhalb den Adapterstein einschiebbar ist, **dadurch gekennzeichnet, dass** der Adapterstein (21) in Richtung der zweiten Bodenplatte (12) eine solche Länge aufweist, dass er mit seiner unteren Gleitfläche (21') in Gleitkontakt mit dieser zweiten Bodenplatte (12) steht, wobei im Gehäuserahmen (30) eine Kassette (40) mit mindestens zwei nebeneinander aufnehmbaren Bodenplatten enthalten ist, wobei die Kassette (40) derart im Gehäuserahmen (30) verschiebbar ist, dass die in Betriebsstellung befindliche Bodenplatte (10) durch die zweite Bodenplatte (12) ersetzt werden kann,

8. Schiebeverschluss nach Anspruch 7, **dadurch gekennzeichnet, dass** die Kassette (40) mittels eines Antriebes (34) zwischen einer Ausgangsstellung und einer Endstellung hin und zurück verschiebbar ist.

9. Schiebeverschluss nach Anspruch 7 oder 8, **dadurch gekennzeichnet, dass** die Kassette (40) Einfassungen mit abgestuftem Profil aufweist, in welchen die Bodenplatte (10) und die zweite Bodenplatte (12) annähernd spielfrei eingesetzt sind.

## Claims

1. A refractory unit for a sliding gate at the spout of a container containing metal melt, comprising a refractory adapter block (21) that can be placed on the container spout, a refractory bottom plate (10) connected thereto, against which bottom plate a slidable refractory sliding plate (18) can be pressed, wherein the sliding plate allows the sliding gate (1) to be opened or closed, in addition to the first bottom plate connected to the adapter block (21), a second bottom plate adjoining the adapter block, which second bottom plate can be slid in under the adapter block to replace the first bottom plate, **characterised in that** the adapter block (21) has a length in the direction of the second bottom plate (12) such that it is in sliding contact with its lower sliding surface (21') with this second bottom plate (12).

2. The refractory unit according to Claim 1, **characterised in that** the adapter block (21) is in sliding contact with this second bottom plate (12) at least over a length of a couple of millimetres.

3. The refractory unit according to Claim 1, **characterised in that** the adapter block (21) has a round external form and lies in the form of segments on the upper sliding surface (12') of the second bottom plate (12).

4. The refractory unit according to Claim 1, **characterised in that** the adapter block (21) has bevelling (29) on its lower sliding surface (21'), at least in the region standing with this second bottom plate (12).

5. The refractory unit according to any of the preceding Claims 1 to 4, **characterised in that** the first and the second bottom plate (10, 12) are designed with identical external dimensions, the first bottom plate (10) being aligned with its opening concentric to that of the adapter block (21).

6. The refractory unit according to any of the preceding Claims 1 to 5, **characterised in that** a gradation (10", 12") provided all around is assigned respectively to the bottom plates (10, 12) for insertion into a housing frame (3) and which are arranged against the adapter block (21).

7. A sliding gate comprising a refractory unit according to any of the preceding Claims 1 to 6, comprising a housing frame (30) that can be attached to a spout of the container for holding a refractory bottom plate (10) and a slider unit (20) comprising a refractory sliding plate (18) that can be pressed tight against the bottom plate (10), there being a second bottom plate (12) adjacent to the first bottom plate (10) connected to an adapter block (21) that can be used with the container spout, which second bottom plate can be slid in under the adapter block to replace the first bottom plate, **characterised in that** the adapter block (21) has in the direction of the second bottom plate (12) a length such that it is in sliding contact with this second bottom plate (12) with its lower sliding surface (21'), a cassette (40) comprising at least two bottom plates that can be held next to one another being contained in the housing frame (30), the cassette (40) being displaceable in the housing frame (30) such that the bottom plate (10) located in the operating position can be replaced by the second bottom plate (12).

8. The sliding gate according to Claim 7, **characterised in that** the cassette (40) can be displaced to and fro between an initial position and a final position by means of a drive (34).

9. The sliding gate according to Claim 7 or 8, **characterised in that** the cassette (40) has edging with a graduated profile in which the bottom plate (10) and the second bottom plate (12) are inserted almost without any play.

## Revendications

1. Unité réfractaire pour un obturateur à tiroir à la busette d'un récipient contenant du métal en fusion, comprenant une brique (21) d'adaptateur réfractaire pouvant être insérée à la busette du récipient, une plaque (10) de fond réfractaire, qui s'y raccorde et sur laquelle peut être pressée une plaque (18) d'obturateur réfractaire pouvant coulisser, qui rend possible une ouverture ou une fermeture de l'obturateur (1) à tiroir, dans laquelle, à côté de la première plaque (10) de fond se raccordant à la brique (21) d'adaptateur, voisine une deuxième plaque (12) de fond, qui, pour un remplacement de la première plaque de fond, peut coulisser en dessous de la plaque d'adapteur, **caractérisée en ce que**
la brique (21) d'adaptateur a une longueur telle dans la direction de la deuxième plaque (12) de fond qu'elle est, par sa surface (21') inférieure de glissement, en contact glissant avec cette deuxième plaque (12) de fond.

2. Unité réfractaire suivant la revendication 1, **caractérisée en ce que** la brique (21) d'adaptateur est, au moins sur une longueur de quelques millimètres, en contact glissant avec cette deuxième plaque (12) de fond.

3. Unité réfractaire suivant la revendication 1, **caractérisée en ce que** la brique (21) d'adaptateur a une forme extérieure circulaire et s'applique en forme de segment sur la surface (12') supérieure de glissement de la deuxième plaque (12) de fond.

4. Unité réfractaire suivant la revendication 1, **caractérisée en ce que** la brique (21) d'adaptateur a, sur sa surface (21') inférieure de glissement, un biseau (29), au moins dans la partie en contact avec cette deuxième plaque (12) de fond.

5. Unité réfractaire suivant l'une des revendications précédentes 1 à 4, **caractérisée en ce que** les dimensions extérieures des première et deuxième plaques (10, 12) de fond sont les mêmes, l'ouverture de la première plaque (10) de fond étant dirigée concentriquement à celle de la brique (21) d'adaptateur.

6. Unité réfractaire suivant l'une des revendications précédentes 1 à 5, **caractérisée en ce qu'**aux plaques (10, 12) de fond est associé, pour l'insertion dans un cadre de bâti, respectivement un épaulement (10", 12") présent tout autour et tourné vers la brique (21) d'adaptateur.

7. Obturateur à tiroir ayant une unité réfractaire suivant l'une des revendications précédentes 1 à 6, comprenant un cadre (30) de bâti pouvant être mis sur une busette du récipient pour la réception d'une plaque (10) de fond réfractaire, ainsi que d'une unité (20) de tiroir ayant une plaque (18) de tiroir réfractaire pouvant être pressée de manière étanche sur la plaque (10) de fond, dans lequel, à côté de la première plaque (10) de fond se raccordant à la brique (21) d'adaptateur, voisine une deuxième plaque (12) de fond, qui, pour un remplacement de la première plaque de fond, peut coulisser en dessous de la plaque d'adapteur, **caractérisé en ce que**
la brique (21) d'adaptateur a une longueur telle dans la direction de la deuxième plaque (12) de fond qu'elle est, par sa surface (21') inférieur de glissement, en contact glissant avec cette deuxième plaque (12) de fond, dans lequel, dans le cadre (30) de bâti, est contenue une cassette (40) ayant au moins deux plaques de fond pouvant être reçues l'une à côté de l'autre, la cassette (40) pouvant coulisser dans le cadre (30) de bâti, de manière à ce que la plaque (10) de fond se trouvant en position de fonctionnement puisse être remplacée par la deuxième plaque (12) de fond.

8. Obturateur à tiroir suivant la revendication 7, **caractérisé en ce que** la cassette (40) peut coulisser en aller et retour entre une position initiale et une position finale au moyen d'un entraînement (34).

9. Obturateur à tiroir suivant la revendication 7 ou 8, **caractérisé en ce que** la cassette (40) a des bordures à profil étagé, dans lesquelles la plaque (10) de fond et la deuxième plaque (12) de fond sont insérées à peu près sans jeu.
